# EUROPÄISCHE PATENTSCHRIFT

(11) **EP 2 295 325 B1**
(45) Veröffentlichungstag und Bekanntmachung des Hinweises auf die Patenterteilung: **01.06.2016**
(21) Anmeldenummer: 10008508.3
(22) Anmeldetag: 14.08.2010
(51) Int. Cl.: B65B 65/00

(54) **Anordnung mehrerer miteinander verbundener Handhabungsvorrichtungen für Artikel sowie Verfahren zum Betrieb einer solchen Anordnung**
Assembly of multiple handling devices connected with each other for items and method for operating such an assembly
Agencement de plusieurs dispositifs de manipulation reliés ensemble pour des articles et procédé de fonctionnement d'un tel agencement

(30) Priorität: 11.09.2009 DE 102009040976
(43) Veröffentlichungstag der Anmeldung: 16.03.2011
(73) Patentinhaber: Krones AG, 93073 Neutraubling (DE)
(72) Erfinder: Perl, Kurt, 93073 Neutraubling (DE); Kaps, Helmut, 93073 Neutraubling (DE)
(74) Vertreter: Benninger, Johannes

(56) Entgegenhaltungen:
- EP-A1- 2 001 770
- EP-A1- 2 008 952

## Beschreibung

Die vorliegende Erfindung betrifft eine Anordnung mehrerer Handhabungsvorrichtungen für Artikel, insbesondere eine Verpackungsstation, die mit einer Gruppierstation über eine Fördereinrichtung gekoppelt ist. Weiterhin betrifft die Erfindung ein Verfahren zum Betrieb einer solchen Anordnung.

Verpackungsanlagen für Kunststoffbehälter aus PET bestehen üblicherweise aus einem sog. Nassteil. Der Nassteil umfasst bspw. eine Blasmaschine, einen Füller, ein Ettikettieraggregat sowie die jeweils notwendigen Behältertransportstrecken und -einrichtungen. Der Trockenteil umfasst meist eine Packmaschine, eine Palettiermaschine sowie Gebindetransportstrecken und - einrichtungen. In konventionellen Anlagen erfolgt die Verbindung der einzelnen Maschinen durch lange Behälter- bzw. Gebindetransportstrecken. Die Transportstrecken zwischen den einzelnen Maschinen dienen zum einen als Verbindungstrecke. Zum anderen dienen die Transportstrecken jedoch auch als Puffer zwischen den einzelnen Maschinen, die üblicherweise mit einer einmal eingestellten konstanten Geschwindigkeit fahren. Die EP 2 008 952 A1 offenbart eine Transportstrecke zwischen einzelnen Maschinen, die zum Befördern und Speichern von Produkte dient. Die Referenzmaschine zur Definition der Produktionsgeschwindigkeit ist üblicherweise die Füllmaschine. Damit in Verbindung stehende Maschinen vor oder nach der Füllmaschine haben eine normalerweise eine Überleistung, meist in einem Bereich von jeweils ca. 20%, damit gefüllte Puffer in einer akzeptablen Zeit wieder geleert werden können. Die Maschinen fahren in einem Ein/Aus-Betrieb, sind also entweder gestoppt oder laufen mit einer stark erhöhten Einstellgeschwindigkeit und werden durch Staulichtschranken, die sich auf den langen Pufferstrecken befinden, gesteuert.

Mit diesem Ein/Aus-Betrieb sind jedoch eine Reihe von Nachteilen verbunden, bspw. der dadurch erhöhte Maschinenverschleiß sowie der besonders belastende Betrieb in maximaler Geschwindigkeit. Der "pumpende" Anlagenbetrieb bedingt zudem einen relativ hohen Energieverbrauch. Zudem werden lange und nicht wertschöpfend nutzbare Transportstrecken gebildet, die einen hohen Flächenverbrauch mit sich bringen.

Der vorliegenden Erfindung liegt die Aufgabe zu Grunde, eine Platz sparende Anordnung mehrerer Handhabungsmaschinen für Artikel, bspw. für eine Platz sparende direkte Koppelung einer Verpackungsstation mit einer nachfolgenden Gruppierstation zur Verfügung zu stellen, die in einer kontinuierlichen und aufeinander abgestimmten Verarbeitungsgeschwindigkeit betreibbar sind.

Diese Aufgabe der Erfindung wird mit den Gegenständen der unabhängigen Patentansprüche gelöst, wobei sich Merkmale vorteilhafter Weiterbildungen der Erfindung aus den jeweiligen abhängigen Ansprüchen ergeben.

Die Erfindung betrifft eine Anordnung mehrerer Handhabungsvorrichtungen für Artikel, insbesondere eine Anordnung einer Verpackungsstation, die mit einer Gruppierstation über eine Fördereinrichtung gekoppelt ist, wobei die Fördereinrichtung als Freifahrstrecke ausgebildet ist, die eine Kapazität zur Aufnahme einer Anzahl von Artikeln aufweist, die mindestens der doppelten Anzahl der in der Verpackungsstation aufnehmbaren Artikel entspricht. Die Freifahrstrecke ist geradlinig angeordnet. Zudem ist sie ohne Umlenkung und in gerader Transportrichtung unmittelbar der Gruppierstation zugeordnet. Weiterhin ist vorgesehen, dass die Fördereinrichtung wenigstens eine weitere Transportstrecke umfasst, die geländerlos und nicht staufähig ist. Diese weitere Transportstrecke, die nahezu beliebig umgelenkt sein kann, ist besonders vorteilhaft, da sie kostengünstig aufgestellt werden kann und durch die geländerlose Ausführungsform universell einsetzbar ist. Bei der Umrüstung anderer Anlagenteile auf wechselnde Abmessungen der transportierten und verarbeiteten Artikel kann auf eine Umrüstung dieser geländerlosen, nicht staufähigen Transportbereiche völlig verzichtet werden. Die nicht staufähigen, geländerlosen Transportstrecken können nicht nur nahezu beliebige Umlenkungen aufweisen, sondern auch Steigungs- und Gefälleabschnitte, so dass eine nahezu beliebige Maschinenaufstellung in kostengünstiger Weise realisierbar ist, die dennoch aufgrund der Blockung der Maschinenteile sehr kompakt ausfallen kann.

Von Vorteil bei der erfindungsgemäßen Anordnung ist, dass eine Verarbeitungsgeschwindigkeit der Gruppierstation auf eine Verarbeitungsgeschwindigkeit der Verpackungsstation abgestimmt ist, dass außerdem die Fördergeschwindigkeit der geradlinigen Freifahrstrecke sowie optionaler weiterer Transportstrecken auf die Verarbeitungsgeschwindigkeiten der Gruppierstation und/oder der Verpackungsstation abgestimmt sind. Vorzugsweise sind alle Verarbeitungsgeschwindigkeiten sowie die Fördergeschwindigkeiten aufeinander abgestimmt, insbesondere synchronisiert. Die nicht staufähigen geländerlosen Transportabschnitte werden in diesem Zusammenhang derart gesteuert, dass die Fördereinrichtung spätestens dann abgeschaltet wird, wenn die Freifahrstrecke vollständig gefüllt ist und die dort befindlichen Artikel gestaut sind. Nach dem Anhalten der Gruppierstation läuft somit der Freifahrbereich stufenweise weiter, um die Staukapazität zu nutzen, während der Schrumpftunnel evakuiert und gleichzeitig die geländerlosen, ggf. umgelenkten Transportabschnitte unverändert weiterlaufen. Sobald der Schrumpftunnel vollständig geleert ist, können auch diese Transportabschnitte, die dem geradlinigen Freifahrbereich vorgelagert sind, abgeschaltet werden.

Die Freifahrstrecke ist aus mehreren Segmenten gebildet, die bei einem Stoppsignal der Gruppierstation nacheinander deaktivierbar sind. Bei einem Wiederanfahren der Gruppierstation sind die aufeinander folgenden Segmente der Freifahrstrecke in gleicher Reihenfolge wie beim Abschalten nacheinander aktivierbar, so dass die Gruppierstation wieder mit den zuvor in der Freifahrstrecke aufgestauten Artikeln beschickt werden kann.

Die Freifahrstrecke weist vorzugsweise beidseitige Geländer zum Abstützen der Artikel auf und ist als Staustrecke ausgebildet. Die weiteren Transportstrecken können wahlweise mit oder ohne Umlenkung und/oder mit oder ohne Steigungen oder Gefälle geländerlos ausgeführt sein. Die weiteren Transportstrecken eignen sich nicht zum Aufstauen und damit nicht als Freifahrstrecke, so dass sie grundsätzlich optional zur zwingend geradlinig ausgeführten Freifahrstrecke zu sehen sind, um die Maschinen in einer gewünschten Weise und an die Umgebung anpassbar aufstellen zu können. Der besondere Vorteil der nicht staufähigen, geländerlosen Transportstreckenabschnitte besteht allerdings in der hohen Flexiblität der Maschinenaufstellung sowie der kostengünstig realisierbaren und sehr universell verwendbaren Transportabschnitte.

Da die Verpackungsstation insbesondere als sog. Schrumpftunnel ausgebildet sein bzw. einen solchen aufweisen kann, muss dieser bei einem Anlagenstopp zunächst geräumt werden, da die darin befindlichen Gebinde nicht einer länger dauernden Wärmeeinwirkung ausgesetzt werden können. Um den Schrumpftunnel trotz der unmittelbaren Koppelung der Verarbeitungsgeschwindigkeiten der Anlagenteile problemlos räumen zu können, befindet sich eine Freifahrstrecke vor der Gruppierstation, welche die aus dem Schrumpftunnel beförderten Artikel, Schrumpfgebinde o. dgl. aufnehmen kann. Dieser Freifahrstrecke ist eine nahezu beliebig gestaltbare Transportstrecke vorgeordnet, auf der die Artikel in ihrer üblichen Beabstandung, d.h. auf Lücke befördert werden. Diese Transportstrecke benötigt aufgrund der nicht gegebenen Staufähigkeit keinerlei Geländerführung für die Artikel, da diese lediglich durch die Transportoberfläche geführt und gelenkt werden. Diese zusätzliche Transportstrecke kann dann angehalten werden, wenn die Freifahrstrecke gefüllt und/oder wenn der Schrumpftunnel evakuiert ist.

Die Erfindung betrifft weiterhin ein Verfahren zum Betrieb mehrerer gekoppelter Handhabungsvorrichtungen für Artikel, insbesondere einer Verpackungsstation, die mit einer Gruppierstation über eine Fördereinrichtung gekoppelt ist, wobei die der Gruppierstation vorgeordnete Fördereinrichtung als lineare Freifahrstrecke ausgebildet ist, die eine Kapazität zur Aufnahme einer Anzahl von Artikeln aufweist, die mindestens der doppelten Anzahl der in der Verpackungsstation aufnehmbaren Artikel entspricht. Hierbei ist eine Verarbeitungsgeschwindigkeit der Gruppierstation auf eine Verarbeitungsgeschwindigkeit der Verpackungsstation abgestimmt. Zudem sind die Fördergeschwindigkeit der geradlinigen Freifahrstrecke sowie optionaler weiterer Transportstrecken auf die Verarbeitungsgeschwindigkeiten der Gruppierstation und/oder der Verpackungsstation abgestimmt. Die Artikel werden zwischen der Packstation und dem Schrumpftunnel und der Freifahrstrecke auf der mit oder ohne Umlenkungen laufenden Transportstrecke befördert, werden hier jedoch nicht gestaut, so dass in diesem Bereich keinerlei Geländerführung erforderlich ist.

Eine der Verpackungsstation vorgeordnete Zuförderstrecke wird bei einem Stoppsignal der Gruppierstation unmittelbar deaktiviert. Die Verpackungsstation wird bei einem Stoppsignal der Gruppierstation zunächst so lange weiterbetrieben, bis alle darin befindlichen Artikel auf die nicht staufähige, geländerlose Tränsportstrecke sowie ggf. die Freifahrstrecke überführt sind. Erst danach wird sie ebenfalls gestoppt.

Die Freifahrstrecke ist aus mehreren Segmenten gebildet, die bei einem Stoppsignal der Gruppierstation nacheinander deaktiviert werden. Die aufeinander folgenden Segmente der Freifahrstrecke werden bei einem Anfahren der Gruppierstation in gleicher Reihenfolge wie beim Abschalten nacheinander aktiviert.

Nachfolgend werden nochmals beispielhaft die Möglichkeiten aufgezeigt, um den Trockenteil in PET-Verpackungsanlagen in äußerst kurzer Aufstellung zu realisieren. Der zentrale Bestandteil des erfindungsgemäßen Konzeptes beruht darauf, dass die Verbindungsstrecke zwischen Packbereich, dem sog. Einweg-Packer und dem sich daran anschließenden Schrumpftunnel und dem Palettierbereich, d.h. der Gebindegruppierung und der Palettierung bis auf eine sogenannte Gebindefreifahrstrecke verkürzt ist und dass dieser eine universell gestaltbare, geländerlose, jedoch nicht staufähige Transportstrecke vorgeschaltet ist. Im Gegensatz zu konventionellen Kombinationen des Pack- und Palettierbereichs mit relativ langen und teilweise mehrfach umgelenkten und/oder mit Pufferbereichen ausgestatteten Gebindetransportstrecken werden mit diesem sog. Elektronic-Block die Produktionsgeschwindigkeiten von Palettierer und Einweg-Packer in Abhängigkeit voneinander geregelt. D.h. wenn der Einlauf der Packmaschine aufgrund eines mit reduzierter Füllerleistung arbeitenden Nassbereichs mit einer geringeren Anzahl von Behältern beaufschlagt wird, wird der Einweg-Packer mit einer in entsprechender Größenordnung reduzierten Leistung betrieben. Gleichzeitig wird durch eine Datenaustauschsteuerung an den Palettierbereich der Durchsatz am Einweg-Packer gemeldet und der Palettierer fährt auch nur einen geringeren Anteil an seiner möglichen Maximalleistung. Durch diese Regelung kann auf lange Transportstrecken zwischen den beiden Bereichen verzichtet werden. Einzig bei Not-Stopp-Situationen am Palettierbereich ist eine minimale Freifahrstrecke notwendig, um den thermisch trägen, nicht stufenlos regelbaren Schrumpftunnel zu evakuieren. Dieses Freifahren wird durch eine sogenannte Freifahrstrecke ermöglicht. Die Freifahrstrecke wird in vorteilhafter Weise ergänzt um den geländerlosen Transportabschnitt, der bei der Maschinenaufstellung viele Freiheitsgrade liefert, da keine lineare Blockung der Teile erforderlich, die Transportstrecken jedoch dennoch sehr kurz ausgeführt werden können. Der geländerlose, nicht staufähige Transportbereich lässt sich sehr kostengünstig einsetzen, liefert jedoch erst die gewünschte Flexibilität in der Anlagenaufstellung.

Die Freifahrstrecke ist segmentweise aufgebaut. Je nach Leistung der Anlage und Formatgröße der Gebinde werden Längen von ca. 8m, 12m oder ca. 16m der Freifahrstrecke eingesetzt. Im Automatikbetrieb werden im Einweg-Packer Gebinde erzeugt und in einer definierten Teilung (d.h. einem veränderlichen, jedoch konstant gehaltenen Abstand zwischen den Gebinden) durch den Einweg-Packer und den Tunnel transportiert. Ein Abstand zwischen den Gebinden wird auf der Freifahrtstrecke beibehalten, d.h. die Gebinde werden im Automatikbetrieb auf der Freifahrstrecke nicht gestaut. Stoppt der Palettierbereich, so werden diese Lücken zwischen den Gebinden auf der Freifahrtstrecke zum Evakuieren der sich im Tunnel befindlichen Gebinde genutzt. Es erfolgt ein segmentweises Auffüllen der Freifahrstrecken-Module. Hierbei ist ein Modul ca. 4m lang und in zwei Segmente á 2m aufgeteilt und verfügt über vier Antriebe. Wenn ein Modul befüllt ist, schalten die Antriebe der Reihe nach ab. Bei einem Wiederanlauf des Palettierbereichs wird zunächst die Freifahrstrecke leergefahren, d.h. die Situation der Gebinde mit Lücke wird wieder hergestellt. Danach läuft auch unverzüglich der Packbereich wieder an. Für die Bestimmung der Produktionsgeschwindigkeit des Palettierers wird zum einen die Produktionsgeschwindigkeit des Einweg-Packers herangezogen, zum anderen der Befüllgrad der Gebindefreifahrtstrecke. Der Füllgrad der Freifahrstrecke erfolgt durch Einzählen mit einer Längenmessung der Gebinde am Einlauf der Freifahrstrecke. Für eine online-Sensorik als Befüllgradbestimmung wäre auch eine Lichtleiste oberhalb der gesamten Freifahrtrecke oder aber auch eine Kameraerkennung über der Freifahrtstrecke denkbar. Die oben beschrieben Regelung der Maschinenblockung zwischen Pack- und Palettierbereich ist in nachfolgenden Aufstellungen möglich.

Die wesentlichen Merkmale der Blockaufstellung sind:
- Die Freifahrstrecke befindet sich immer vor der Gebindegruppierung, d.h. dem Zulauf der robotergestützten Gruppierstation;
- die Freifahrstrecke hat beidseitige Geländer und staut Gebinde bei einem Stopp am Palettierer;
- während eines regulären Automatikbetriebs weist die Freifahrstrecke Lücken zwischen den Gebinden auf;
- zusätzliche Verbindungsstrecken zwischen Tunnelauslauf und Freifahrstrecke sind immer in geländerloser Ausführung als Transportband mit lediglich einer optionalen seitlichen Absturzsicherung ausgebildet;
- steuerungstechnisch sind Streckenerweiterungen (90°-Kurven, 180°-Kurven etc.) als Auslaufverlängerung des Tunnels zu sehen; der Transport der Gebinde erfolgt hierbei immer mit Lücke; auf diesen Transportbändern wird nicht gestaut; die Funktionsstrecke ist immer nur die Freifahrtstrecke vor der Gebindegruppierung.

Als Vorteile der Erfindung zum bisher bekannten Stand der Technik sind u.a. zu nennen:
- Reduzierung des Gebindetransports bedeutet weniger Investitionsaufwand;
- der Platzbedarf ist geringer als bei bekannten Anlagen;
- die Umstellzeiten lassen sich reduzieren, da Streckenerweiterungen geländerlos ausgeführt sind;
- durch einen reduzierten Bauaufwand und einen reduzierten Technikeinsatz und einer geringeren Anzahl der notwendigen Transporteinrichtungen lässt sich eine höhere Betriebssicherheit realisieren;
- aufgrund der reduzierten Anzahl von Antrieben lässt sich der Energieverbrauch reduzieren;
- ein geringerer Maschinenverschleiß folgt aus den der Anlagenproduktionsgeschwindigkeit angepassten Maschinengeschwindigkeiten;
- die geländerlosen, nicht staufähigen Transportabschnitte führen zu einer hohen Flexibilität in der Maschinengestaltung und -aüfstellung;
- die geländerlosen, nicht staufähigen Transportabschnitte lassen sich sehr kostengünstig einsetzen, tragen aber dazu bei, den Platzbedarf der Anlage zu reduzieren und/oder einen vorhandenen, ggf. begrenzten Einbauraum in optimierter Weise ausnutzen zu können;
- insgesamt ergibt sich ein höherer Anlagenwirkungsgrad.

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.
Fig. 1 zeigt schematisch eine Anordnung einer Verpackungsstation in einer ersten Standardvariante, die über eine Freifahrstrecke mit einer Gruppierstation gekoppelt ist.
Fig. 2 zeigt eine erfindungsgemäße Variante der Anordnung mit einer 90°-Umlenkung einer Transportstrecke in schematischer Darstellung.
Fig. 3 zeigt eine weitere Variante der Anordnung mit einer 180°-Umlenkung einer Transportstrecke in schematischer Darstellung.
Fig. 4 zeigt eine weitere Variante der Anordnung mit einer zweifachen 90°-Umlenkung einer Transportstrecke in schematischer Darstellung.
Fig. 5 zeigt eine schematische Perspektivansicht der Freifahrstrecke.
Fig. 6 zeigt eine Draufsicht auf eine Artikelverteilung und -beförderung während eines Stauvorgangs vor der Gruppierstation.

Die folgende detaillierte Beschreibung mehrerer möglicher Ausführungsformen der Erfindung dient als nicht einschränkendes Beispiel und nimmt auf die beigefügten Zeichnungen Bezug. Gleiche Bauteile weisen dabei grundsätzlich gleiche Bezugszeichen auf und werden teilweise nicht mehrfach erläutert.

Anhand der Figuren 1 bis 6 sind verschiedene Varianten und Möglichkeiten dargestellt, bei denen der sog. Trockenteil in Verpackungsanlagen in sehr kompakter Maschinenaufstellung realisiert ist. Die in der Fig. 1 gezeigte Anordnung dient lediglich zur Veranschaulichung der Basiskomponenten, während die Figuren 2 bis 4 den für die Erfindung wichtigen Teil der geländerlösen, nicht staufähigen ergänzenden Transportbereiche im Zusammenhang mit den übrigen Maschinenteilen veranschaulichen. Die Anordnung gemäß Fig. 1 beinhaltet einen sog. Einwegpacker 10, der ein Folieneinschlagmodul sowie einen Schrumpftunnel beeinhaltet. Erkennbar ist weiterhin eine Transportstrecke 12, die vom Einwegpacker 10 in gerader Linie zu einer Gruppierstation 14 führt. An diese schließt sich eine Palettierstation 16 an. Die Transportstrecke 12 ist bei dieser Variante zwischen dem Packbereich, dem sog. Einwegpäcker 10 mit dem daran anschließenden Schrumpftunnel und dem Palettierbereich, d.h. der Gebindegruppierung 14 und der Palettierung 16 bis auf eine sogenannte Gebindefreifahrstrecke 18 verkürzt ist. D.h., die geradlinige Transportstrecke 12 bildet die Freifahrstrecke 18, die zur Aufnahme und zum Aufstauen von Gebinden dient, sobald der Palettierbereich 14, 16 angehalten wird, da die Packstation 10 und dort insbesondere der Schrumpftunnel zur Vermeidung von Beschädigungen und zu intensiver Wärmeeinwirkung auf die Gebinde geräumt und evakuiert werden muss.

Im Gegensatz zu konventionellen Kombinationen des Pack- und Palettierbereichs mit relativ langen und teilweise mehrfach umgelenkten und/oder mit Pufferbereichen ausgestatteten Gebindetransportstrecken werden mit der gezeigten Anordnung (vgl. auch Fig. 2, Fig. 3 und Fig. 4) die Produktionsgeschwindigkeiten von Palettierer 16, Gruppierstation 14 und Einwegpacker 10 aufeinander abgestimmt und weitgehend synchronisiert. Wenn also der Einlauf der Packmaschine aufgrund eines mit reduzierter Füllerleistung arbeitenden Nassbereichs mit einer geringeren Anzahl von Behältern beaufschlagt wird, wird der Einwegpacker 10 ebenfalls mit reduzierten Leistung betrieben. Gleichzeitig wird durch eine Datenaustauschsteuerung an den Palettierbereich 14, 16 der Durchsatz am Einwegpacker 10 gemeldet und der Gruppierer 14 sowie der Palettierer 16 ebenfalls mit reduziertem Durchsatz betrieben. Durch diese Regelung kann auf lange Transportstrecken zwischen den beiden Bereichen verzichtet werden. Einzig bei Not-Stopp-Situationen am Palettierbereich 14, 16 ist die Freifahrstrecke 18 notwendig, um den thermisch trägen, nicht stufenlos regelbaren Schrumpftunnel zu evakuieren. Dieses Freifahren wird durch die gezeigte Freifahrstrecke 18 ermöglicht.

Wie weiterhin in Fig. 1 angedeutet, ist die Freifahrstrecke 18 segmentweise aufgebaut. Je nach Leistung der Anlage und Formatgröße der Gebinde werden Längen von ca. 8m, 12m oder ca. 16m der Freifahrstrecke 18 eingesetzt. Die Segmente 20 sind hierbei lediglich angedeutet. Im Automatikbetrieb werden im Einwegpacker 10 Gebinde erzeugt und in einer definierten Teilung (d.h. einem veränderlichen, jedoch konstant gehaltenen Abstand zwischen den Gebinden) durch den Einwegpacker 10 und den Schrumpftunnel transportiert. Ein Abstand zwischen den Gebinden wird auf der Freifahrtstrecke 18 beibehalten, d.h. die Gebinde werden im Automatikbetrieb auf der Freifahrstrecke 18 nicht gestaut.

Stoppt dagegen der Palettierbereich 14, 16, so werden diese Lücken zwischen den Gebinden auf der Freifahrtstrecke 18 zum Evakuieren der sich im Tunnel befindlichen Gebinde genutzt. Es erfolgt ein segmentweises Auffüllen der Freifahrstrecken-Module bzw. -Segmente 20. Hierbei ist ein Modul ca. 4m lang und in zwei Segmente 20 á 2m aufgeteilt und verfügt über vier Antriebe. Wenn ein Modul befüllt ist, schalten die Antriebe der Reihe nach ab. Bei einem Wiederanlauf des Palettierbereichs 14, 16 wird zunächst die Freifahrstrecke 18 leergefahren, d.h. die Situation der Gebinde mit Lücke wird wieder hergestellt. Danach läuft auch unverzüglich der Packbereich 10 wieder an.

Die schematische Darstellung der Fig. 2 zeigt eine erfindungsgemäße Variante der Anordnung mit einer 90°-Umlenkung einer nicht staufähigen Transportstrecke 22. Die Transportstrecke 22 zwischen dem Einwegpacker 10 und der Freifahrstrecke 18 kann hierbei als geländerlose Horizontal- oder Schrägförderstrecke ausgebildet sein, in der die Gebinde nicht gestaut werden und deshalb auch keiner gesonderten seitlichen Führung bedürfen. Die zusätzlichen Transportstrecken 22 lassen sich deshalb sehr flexibel gestalten und an die individuellen Bedürfnisse und an den zur Verfügung stehenden Bauraum anpassen. Zudem bilden sie kostengünstige Transportabschnitte, die zur optimierten und Platz sparenden Maschinenaufstellung beitragen.

Die schematische Darstellung der Fig. 3 zeigt eine weitere Variante der Anordnung mit einer 180°-Umlenkung der nicht zur Aufstauung geeigneten und geländerlos ausgebildeten Transportstrecke 22. Die Fig. 4 zeigt eine weitere Variante der Anordnung mit einer zweifachen 90°-Umlenkung einer Transportstrecke 22 in schematischer Darstellung.

Die Fig. 5 zeigt eine schematische Perspektivansicht der Freifahrstrecke 18, in der die jeweils vier Meter langen Module 24, die in jeweils zwei Segmente 20 á 2m aufgeteilt sind, erkennbar sind.

Die schematische Draufsicht der Fig. 6 zeigt beispielhaft eine Artikelverteilung und -beförderung während eines Stauvorgangs vor der Gruppierstation 14. Dort ist erkennbar, dass beim Abschalten der Gruppierstation 14 in der Freifahrstrecke 18 allmählich die Artikel 26 gestaut werden, beginnend an der Gruppierstation 14 und sich fortsetzend in Richtung zum Einwegpacker 10. Die Länge der Freifahrstrecke 18 ist so bemessen, dass die Lücken 28 zwischen den einzelnen Artikeln 26 ausreichen, um zumindest den gesamten Schrumpftunnel des Einwegpackers 10 evakuieren zu können.

Neben den hier dargestellten Varianten sind zahlreiche weitere Anordnungskonfigurationen denkbar, bspw. eine Anordnung, bei welcher die nicht staufähige und nahezu beliebig umlenkbare Transportstrecke 22 eine Verbindung zwischen unterschiedlichen Höhenniveaus der Stationen herstellt. So könnte bspw. der Einwegpacker 10 oberhalb oder unterhalb der Palettier- und/oder Gruppierstation 16, 14 angeordnet sein, wobei die Verbindung über die Transportstrecke 22 hergestellt sein kann.

Die Erfindung ist nicht auf die vorstehenden Ausführungsbeispiele beschränkt. Vielmehr ist eine Vielzahl von Varianten und Abwandlungen denkbar, die von dem erfindungsgemäßen Gedanken Gebrauch machen und deshalb ebenfalls in den Schutzbereich fallen.

### Bezugszeichenliste:

- 10: Einwegpacker
- 12: Transportstrecke
- 14: Gruppierstation
- 16: Palettierstation
- 18: Freifahrstrecke
- 20: Segment
- 22: Transportstrecke, nicht staufähig
- 24: Modul
- 26: Artikel
- 28: Lücke

## Patentansprüche

1. Anordnung mehrerer Handhabungsvorrichtungen für Artikel (26), insbesondere Schrumpftunnel (10), der mit einer Gruppierstation (14) über eine Fördereinrichtung (12) gekoppelt ist, wobei die Fördereinrichtung (12) zumindest eine Freifahrstrecke (18) aufweist, die geradlinig angeordnet und ohne Umlenkung und in gerader Transportrichtung unmittelbar der Gruppierstation (14) zugeordnet ist, und die eine Kapazität zur Aufnahme einer Anzahl von Artikeln (26) aufweist, die mindestens der doppelten Anzahl der im Schrumpftunnel (10) aufnehmbaren Artikel (26) entspricht, **dadurch gekennzeichnet, dass** die Fördereinrichtung (12) wenigstens eine weitere Transportstrecke (22) umfasst, die geländerlos und nicht staufähig ist und dass die Freifahrstrecke (18) zwischen der nicht staufähigen Transportstrecke (22) und der sich unmittelbar an die Freifahrstrecke (18) anschließenden Gruppierstation (14) angeordnet ist.

2. Anordnung nach Anspruch 1, bei der die nicht staufähige, geländerlose Transportstrecke (22) eine oder mehrere Umlenkungen aufweist.

3. Anordnung nach Anspruch 1 oder 2, bei der die nicht staufähige, geländerlose Transportstrecke (22) eine oder mehrere Neigungen in eine oder mehrere unterschiedliche Richtungen aufweist.

4. Anordnung nach einem der Ansprüche 1 bis 3, bei der eine Verarbeitungsgeschwindigkeit der Gruppierstation (14) auf eine Verarbeitungsgeschwindigkeit des Schrumpftunnels (10) abgestimmt ist.

5. Anordnung nach Anspruch 4, bei der die Fördergeschwindigkeit der geradlinigen Freifahrstrecke (18) sowie optionaler weiterer Transportstrecken (22) auf die Verarbeitungsgeschwindigkeiten der Gruppierstation (14) und/oder des Schrumpftunnels (10) abgestimmt sind.

6. Anordnung nach Anspruch 5, bei der alle Verarbeitungsgeschwindigkeiten sowie die Fördergeschwindigkeiten aufeinander abgestimmt, insbesondere synchronisiert sind.

7. Anordnung nach einem der Ansprüche 1 bis 6, bei der die Freifahrstrecke (18) beidseitige Geländer zum Abstützen der Artikel (26) aufweist und als Staustrecke ausgebildet ist.

8. Verfahren zum Betrieb mehrerer gekoppelter Handhabungsvorrichtungen für Artikel (26), insbesondere einem Schrumpftunnel (10), der mit einer Gruppierstation (14) über eine Fördereinrichtung (12) gekoppelt ist, wobei die der Gruppierstation (14) vorgeordnete Fördereinrichtung (12) eine lineare Freifahrstrecke (18) aufweist, die eine Kapazität zur Aufnahme einer Anzahl von Artikeln (26) aufweist, die mindestens der doppelten Anzahl der im Schrumpftunnel (10) aufnehmbaren Artikel (26) entspricht, **dadurch gekennzeichnet, dass** die Artikel zwischen dem Schrumpftunnel (10) und der Freifahrstrecke (18) auf einer weiteren Transportstrecke (22) befördert werden, die geländerlos und nicht staufähig ist und dass die Freifahrstrecke (18) zwischen der nicht staufähigen Transportstrecke (22) und der sich unmittelbar an die Freifahrstrecke (18) anschließenden Gruppierstation (14) angeordnet ist.

9. Verfahren nach Anspruch 8, bei dem eine Verarbeitungsgeschwindigkeit der Gruppierstation (14) auf eine Verarbeitungsgeschwindigkeit des Schrumpftunnels (10) abgestimmt ist und/oder bei dem die Fördergeschwindigkeit der geradlinigen Freifahrstrecke (18) sowie der geländerlosen, nicht staufähigen weiteren Transportstrecke (22) auf die Verarbeitungsgeschwindigkeiten der Gruppierstation (14) und/oder des Schrumpftunnels (10) abgestimmt sind.

10. Verfahren nach Anspruch 8 oder 9, bei der eine dem Schrumpftunnel (10) vorgeordnete Zuförderstrecke bei einem Stoppsignal der Gruppierstation (14) unmittelbar deaktiviert wird.

11. Verfahren nach Anspruch 10, bei dem der Schrumpftunnel (10) bei einem Stoppsignal der Gruppierstation (14) weiterbetrieben wird, bis alle darin befindlichen Artikel (26) auf die Freifahrstrecke (18) überführt sind.

12. Verfahren nach einem der Ansprüche 8 bis 11, bei dem die Freifahrstrecke (18) aus mehreren Segmenten (20) gebildet ist, die bei einem Stoppsignal der Gruppierstation (14) nacheinander deaktiviert werden.

13. Verfahren nach Anspruch 12, bei dem die aufeinander folgenden Segmente (20) der Freifahrstrecke (18) bei einem Anfahren der Gruppierstation (14) in gleicher Reihenfolge wie beim Abschalten nacheinander aktiviert werden.

## Claims

1. Arrangement of several handling devices for articles (26), in particular a shrink tunnel (10), which is coupled to a grouping station (14) via a conveyor (12), wherein the conveyor (12) has at least one free travel segment (18), the segment being arranged linearly and without a deflection and the free travel segment being directly allocated straight in the transport direction of the grouping station (14), the free travel segment having a capacity for accommodating a number of articles (26), the number of articles corresponding to at least twice the number of articles (26) arrangeable within the shrink tunnel (10), **characterized in that** the conveyor (12) comprises at least one further transport segment (22), which is devoid of any railing and is not capable of accumulating articles and that the free travel segment (18) is arranged between the transport segment (22) with non- accumulating capacities and the grouping station (14), the grouping station being arranged directly behind the free travel segment (18).

2. Arrangement according to claim 1, wherein the transport segment (22), which is devoid of any railing and not capable of accumulating articles, comprises one or more deflections.

3. Arrangement according to claim 1 or 2, wherein the transport segment (22), which is devoid of any railing and not capable of accumulating articles, comprises one or more inclinations in one or more different directions.

4. Arrangement according to one of the claims 1 to 3, wherein a processing speed of the grouping station (14) is adjusted according to a processing speed of the shrink tunnel (10).

5. Arrangement according to claim 4, wherein the conveying speed of the rectilinear free travel segment (18) and optional further transport segment (22) is adapted according to the processing speeds of the grouping station (14) and / or the shrink tunnel (10).

6. Arrangement according to claim 5, wherein all processing speeds and conveying speeds are matched according to each other, especially synchronized.

7. Arrangement according to one of the claims 1 to 6, wherein the free travel segment (18) comprises railings on both sides for supporting the articles (26) and wherein the free travel segment is designed as a segment for the accumulation of articles.

8. Method for operating a plurality of coupled handling devices for articles (26), in particular a shrink tunnel (10), which is coupled to a grouping station (14) via a conveyor (12), wherein the conveyor (12) is arranged upstream of the grouping station (14), the conveyor comprising at least one rectilinear free travel segment (18), the segment having a capacity for accommodating a number of articles (26), the number of articles corresponding to at least twice the number of articles (26) arrangeable within the shrink tunnel (10), **characterized in that** between the shrink tunnel (10) and the free travel segment (18) the articles are transported on a further transport segment (22), the further transport segment being devoid of any railing and not capable of accumulating and that the free travel segment (18) is arranged between the transport segment (22) with non- accumulating capacities and the grouping station (14), the grouping station being arranged directly behind the free travel segment (18).

9. Method according to claim 8, wherein a processing speed of the grouping station (14) is adjusted to a processing speed of the shrink tunnel (10) wherein the conveying speed of the rectilinear free travel segment (18) as well as the conveying speed of the transport segment (22) devoid of any railing and not capable of accumulating articles are adapted to the processing speeds of the grouping station (14) and / or the shrink tunnel (10).

10. Method according to claim 8 or 9, wherein a conveying path upstream of the shrink tunnel (10) is deactivated immediately when a stop signal is generated by the grouping station (14).

11. Method according to claim 10, wherein the shrink tunnel (10) continues to be operated during a stop signal of the grouping station (14) until all articles (26) within the shrink tunnel are transferred to the free travel segment (18).

12. Method according to one of the claims 8 to 11, wherein the free travel segment (18) is formed of a plurality of segments (20) which are deactivated consecutively during a stop signal of the grouping station (14).

13. Method according to claim 12, wherein the successively arranged segments (20) of the free travel segment (18) are activated successively and in the same order as in the shutdown sequence when the grouping station (14) is restarted.

## Revendications

1. Agencement de plusieurs dispositifs de manipulation pour des articles (26), en particulier tunnel de rétraction (10) qui est couplé à un poste de groupement (14) par un dispositif de transport (12), ledit dispositif de transport (12) présentant au moins un trajet de course libre (18) qui est disposé de manière rectiligne et est associé directement, sans déviation et suivant une direction de transport droite, audit poste de groupement (14) et qui présente une capacité de réception d'un nombre d'articles (26) lequel correspond au moins à deux fois le nombre des articles (26) qui peuvent être reçus dans ledit tunnel de rétraction (10), **caractérisé par le fait que** ledit dispositif de transport (12) comprend au moins un autre trajet de transport (22) qui est exempt de garde-corps et non apte à l'accumulation et que ledit trajet de course libre (18) est disposé entre le trajet de transport (22) non apte à l'accumulation et le poste de groupement (14) qui suit directement le trajet de course libre (18).

2. Agencement selon la revendication 1, dans lequel ledit trajet de transport (22) non apte à l'accumulation et exempt de garde-corps présente une ou plusieurs déviations.

3. Agencement selon la revendication 1 ou 2, dans lequel ledit trajet de transport (22) non apte à l'accumulation et exempt de garde-corps présente une ou plusieurs inclinaisons dans une ou plusieurs directions différentes.

4. Agencement selon l'une quelconque des revendications 1 à 3, dans lequel une vitesse de traitement du poste de groupement (14) est adaptée à une vitesse de traitement du tunnel de rétraction (10).

5. Agencement selon la revendication 4, dans lequel les vitesses de transport du trajet de course libre (18) rectiligne ainsi que d'autres trajets de transport (22) optionnels sont adaptées aux vitesses de traitement du poste de groupement (14) et/ou du tunnel de rétraction (10).

6. Agencement selon la revendication 5, dans lequel toutes les vitesses de traitement ainsi que les vitesses de transport sont adaptées les unes aux autres, en particulier synchronisées.

7. Agencement selon l'une quelconque des revendications 1 à 6, dans lequel ledit trajet de course libre (18) présente des garde-corps des deux côtés destinés à appuyer les articles (26) et est réalisé en tant que trajet d'accumulation.

8. Procédé pour faire fonctionner une pluralité de dispositifs couplés de manipulation pour des articles (26), en particulier un tunnel de rétraction (10) qui est couplé à un poste de groupement (14) par un dispositif de transport (12), ledit dispositif de transport (12) qui est placé en amont du poste de groupement (14) présentant un trajet de course libre (18) linéaire qui présente une capacité de réception d'un nombre d'articles (26) lequel correspond au moins à deux fois le nombre des articles (26) qui peuvent être reçus dans ledit tunnel de rétraction (10), **caractérisé par le fait que** les articles sont transportés, entre le tunnel de rétraction (10) et ledit trajet de course libre (18), sur un autre trajet de transport (22) qui est exempt de garde-corps et non apte à l'accumulation et que ledit trajet de course libre (18) est disposé entre le trajet de transport (22) non apte à l'accumulation et le poste de groupement (14) qui suit directement le trajet de course libre (18).

9. Procédé selon la revendication 8, dans lequel une vitesse de traitement du poste de groupement (14) est adaptée à une vitesse de traitement du tunnel de rétraction (10) et/ou dans lequel les vitesses de transport du trajet de course libre (18) rectiligne ainsi que de l'autre trajet de transport (22) exempt de garde-corps et non apte à l'accumulation sont adaptées aux vitesses de traitement du poste de groupement (14) et/ou du tunnel de rétraction (10).

10. Procédé selon la revendication 8 ou 9, dans lequel un trajet d'amenée placé en amont du tunnel de rétraction (10) est immédiatement désactivé dans le cas d'un signal d'arrêt du poste de groupement (14).

11. Procédé selon la revendication 10, dans lequel, dans le cas d'un signal d'arrêt du poste de groupement (14), on continue à faire fonctionner le tunnel de rétraction (10) jusqu'à ce que tous les articles (26) se trouvant dans celui-ci soient transférés sur le trajet de course libre (18).

12. Procédé selon l'une quelconque des revendications 8 à 11, dans lequel ledit trajet de course libre (18) est constitué par plusieurs segments (20) qui sont désactivés l'un après l'autre dans le cas d'un signal d'arrêt du poste de groupement (14).

13. Procédé selon la revendication 12, dans lequel, lors d'un démarrage du poste de groupement (14), les segments (20) successifs du trajet de course libre (18) sont activés l'un après l'autre dans le même ordre que lors de l'arrêt.
